# EUROPÄISCHE PATENTSCHRIFT

(11) **EP 0 769 118 B1**
(45) Veröffentlichungstag und Bekanntmachung des Hinweises auf die Patenterteilung: **10.06.1998**
(21) Anmeldenummer: 93918915.5
(22) Anmeldetag: 25.08.1993
(51) Int. Cl.: F22B 37/26, B01D 45/02

(54) **WASSER-DAMPF-TRENNEINRICHTUNG**
WATER-STEAM SEPARATOR
INSTALLATION DE SEPARATION EAU/VAPEUR

(30) Priorität: 07.09.1992 DE 4229847
(43) Veröffentlichungstag der Anmeldung: 23.04.1997
(73) Patentinhaber: SIEMENS AKTIENGESELLSCHAFT, 80333 München (DE)
(72) Erfinder: HERR, Wolfgang, D-96114 Hirschaid (DE); PRÖBSTLE, Günther, D-91054 Erlangen (DE); VOLLMER, Wolfgang, D-91056 Erlangen (DE); WITTCHOW, Eberhard, D-91054 Erlangen (DE)
(86) Internationale Anmeldenummer: DE9300774
(87) Internationale Veröffentlichungsnummer: WO9405951

(56) Entgegenhaltungen:
- DE-C- 517 070
- DE-C- 859 736

## Beschreibung

Die Erfindung bezieht sich auf eine Einrichtung zur Trennung von Wasser und Dampf eines Wasser-DampfGemisches mit zwei in unterschiedlicher Höhe horizontal angeordneten und über ein Verbindungsrohr miteinander verbundenen Sammlern, wobei zusätzlich zum Verbindungsrohr der unten gelegene erste Sammler ein Eintrittsrohr für das Wasser-Dampf-Gemisch sowie ein Wasseraustrittsrohr für das abgetrennte Wasser und der darüber liegende zweite Sammler ein Dampfaustrittsrohr für den abgetrennten Dampf aufweist.

Eine derartige z.B. aus der Deutchen Patentschlift DE-C-859 736 bekannte Einrichtung wird üblicherweise im Verdampfungssystem eines Dampferzeugers eingesetzt. Beim Anfahr- oder Lastwechselbetrieb eines derartigen Dampferzeugers fallen im allgemeinen im Verdampfungssystem große Mengen Wasser an. Das Wasser wird üblicherweise in einer in bezug auf die Strömungsrichtung eines Wasser-Dampf-Kreislaufs hinter den Verdampferheizflächen des Verdampfungssystems vorgesehenen Wasser-Dampf-Trommel abgeschieden. Da eine derartige Wasser-Dampf-Trommel aufgrund des dort herrschenden hohen Dampfdrucks und des großen Innendurchmessers eine große Wanddicke aufweist, ist die zulässige Temperaturänderungsgeschwindigkeit im Anfahr-und Lastwechselbetrieb stark begrenzt.

Auch ist es aus der DE-OS 15 76 879 bekannt, die Trennung des Wassers vom Dampf innerhalb eines Sammlers durchzuführen. Allerdings arbeitet diese bekannte Einrichtung in besonders komplizierter Weise nach dem prinzip der Fliehkrafttrennung, wobei innerhalb aes Sammlers angeordnete seitlich abgeschlossene Rohrkörper tangential einmündende Zuführungsleitungen für das Wasser-Dampf-Gemisch aufweisen.

Der Erfindung liegt daher die Aufgabe zugrunde, eine besonders einfache Einrichtung zur Wasser-Dampf-Trennung anzugeben, die auch bei großen Temperaturänderungen ausreichend wärmeelastisch ist.

Diese Aufgabe wird erfindungsgemäß dadurch gelöst, daß sowohl die Eintrittsrohre für das Wasser-Dampf-Gemisch als auch die Dampfaustrittsrohre derart angeordnet sind, daß die dem Verbindungsrochr jeweils benachbarten Bereiche des ersten und des zweiten Sammlers frei von Rohren sind.

Die Einrichtung gemäß der Erfindung arbeitet nach dem Prinzip der Schwerkrafttrennung, wobei durch die Anordnung der beiden Sammler in verschiedenen Höhen in einfacher Weise eine besonders gute Wasser-Dampf-Trennung erreicht wird.

In vorteilhafter Ausgestaltung sind jeweils mindestens vier Eintrittsrohre für das Wasser-Dampf-Gemisch in einer Gruppe zusammengefaßt. Um eine ausreichende Aufenthaltsdauer des Wasser-Dampf-Gemisches innerhalb der Trenneinrichtung zu gewährleisten, ist zweckmäßigerweise der Abstand der Eintrittsrohre innerhalb einer Gruppe kleiner als der Abstand jedes Eintrittsrohrs vom die Sammler verbindenden Verbindungsrohr.

In besonders zweckmäßiger Weiterbildung ist das oder jedes Eintrittsrohr um eine oberhalb der Einmündung in den ersten Sammler liegende Achse gebogen. Durch eine derartige Krümmung des oder jedes Eintrittsrohres zumindest im Bereich der Einmündung in den ersten Sammler wird erreicht, daß bereits innerhalb eines Eintrittsrohrs durch eine Wasseranreicherung in dessen unterem Bereich eine Vorabscheidung des Wassers erfolgt.

Dieser Effekt kann noch verstärkt werden, wenn in vorteilhafter Weise die Mittelachse des oder jedes Eintrittsrohrs an der Einmündung in den ersten Sammler mit der Horizontalen einen Neigungswinkel bildet, der kleiner oder gleich 60° ist.

Um mit dem Dampf in den zweiten Sammler mitgerissenes Wasser abzuführen, kann ein Rücklaufrohr vorgesehen sein, dessen eines Ende im unteren Bereich des zweiten Sammlers an diesen angeschlossen ist, und dessen anderes Ende an das Wasseraustrittsrohr des ersten unteren Sammlers angeschlossen ist.

Damit das abgetrennte Wasser in geeigneter Weise dem Wasser-Dampf-Kreislauf erneut zugeführt werden kann, kann vorteilhafterweise unterhalb des ersten Sammlers ein dritter Sammler horizontal angeordnet sein, in den das Wasseraustrittsrohr des ersten Sammlers mündet. Dabei können der zweite und der dritte Sammler über ein Rohr miteinander verbunden sein.

Auch können die Dampfaustrittsrohre des zweiten Sammlers gruppenweise zusammengefaßt sein, wobei jede Gruppe mindestens zwei, vorzugsweise vier, Dampfaustrittsrohre umfaßt. Dadurch ist sichergestellt, daß mit dem aus dem auch als Verteiler wirkenden zweiten Sammler austretenden Dampf kein Wasser mitgeführt wird, wobei im zweiten Sammler anfallender Dampf in geeigneter Weise auf nachfolgende Heizflächensysteme verteilt werden kann.

Ausführungsbeispiele der Erfindung werden anhand einer Zeichnung näher erläutert. Darin zeigen die Figur 1 im Querschnitt und die Figur 2 im Längsschnitt eine Wasser-Dampf-Trenneinrichtung mit drei übereinander angeordneten und miteinander verbundenen Sammlern.

Einander entsprechende Teile sind in beiden Figuren mit den gleichen Bezugszeichen versehen.

Die Einrichtung 1 gemäß Figur 1 umfaßt drei Sammler 2, 3 und 4, die zylindrisch ausgebildet und in unterschiedlicher Höhe, das heißt übereinander, horizontal angeordnet sind. Die Einrichtung 1 dient zur Schwerkrafttrennung von Wasser und Dampf eines Wasser-Dampf-Gemisches, das z.B. hinter einem (nicht dargestellten) Verdampfungssystem eines Dampferzeugers anfällt.

Der erste Sammler 2, der im folgenden auch als Abscheidesammler bezeichnet wird, weist zusätzlich zu einem Verbindungsrohr 6 eine Anzahl von Eintrittsrohren 8 sowie ein Wasseraustrittsrohr 10 auf. Die Eintrittsrohre 8 verlaufen nach oben gekrümmt, d.h. sie sind um eine oberhalb der Einmündungen 12 in den Abscheidesammler 2 liegende Achse gebogen. Dabei bildet die Mittelachse M des oder jedes Eintrittsrohrs 8 an der Einmündung 12 in den Abscheidesammler 2 mit der Horizontalen H einen Neigungswinkel a, der kleiner oder gleich 60° ist.

Der zweite Sammler 3, der im folgenden auch als Dampfverteiler bezeichnet wird, ist über das Verbindungsrohr 6 mit dem darunter liegenden Abscheidesammler 2 verbunden. Er weist zusätzlich eine Anzahl von Dampfaustrittsrohren 14, von denen in Figur 1 lediglich eines zu sehen ist. Der Dampfverteiler 3 ist über ein Rücklaufrohr 16 mit dem Wasseraustrittsrohr 10 verbunden.

Unterhalb des Abscheidesammlers 2 ist der dritte Sammler 4 angeordnet, der im folgenden auch als Zusatzsammler bezeichnet wird. An den mit einem Auslaßrohr 18 versehenen Zusatzsammler 4 ist ein Rohr 20 angeschlossen, das mit dem Rücklaufrohr 16 verbunden ist. Der Zusatzsammler 4 ist somit über die Rohre 16 und 20 mit dem Dampfverteiler 3 verbunden.

Beim Betrieb der Trenneinrichtung 1 strömt das Wasser-Dampf-Gemisch über die Eintrittsrohre 8 in den Abscheidesammler 2. Dort werden - wie durch die Pfeile 22 und 24 angedeutet - Wasser W und Dampf D voneinander getrennt. Der Dampf D strömt in Richtung des Pfeils 26 durch das Verbindungsrohr 6 in den Dampfverteiler 3. Das Wasser W strömt in Richtung des Pfeils 28 über das Wasseraustrittsrohr 10 in den Zusatzsammler 4. Von dort wird das Wasser über das Austrittsrohr 18 in einen Wasser-Dampf-Kreislauf zurückgeführt.

Um mit dem Dampf D in den Dampfverteiler 3 mitgeführtes Wasser W abführen zu können, ragt das Verbindungsrohr 6 zur Bildung einer Rinne 30 in das Innere des Dampfverteilers 3 hinein. Daher ist das Rücklaufrohr 16 im unteren Bereich dieser Rinne 30 an den Dampfverteiler 3 angeschlossen.

Durch den gekrümmten und geneigten Verlauf der Eintrittsrohre 8 findet unter Einwirkung von Zentrifugal- und Schwerkraft bereits innerhalb der Eintrittsrohre 8 gewissermaßen eine Abscheidung des Wassers W statt. Dabei reichert sich das Wasser-Dampf-Gemisch im unteren Bereich der Eintrittsrohre 8 mit Wasser W an.

Wie aus Figur 2 ersichtlich, sind zu beiden Seiten des Verbindungsrohrs 6 Gruppen A und B mit jeweils vier Eintrittsrohren 8 vorgesehen. Dabei ist der Abstand d₁ zwischen zwei Eintrittsrohren 8 einer Gruppe A, B kleiner als der Abstand d₂ jedes Eintrittsrohrs 8 vom die beiden Sammler 2 und 3 verbindenden Verbindungsrohr 6. Wie in der Figur 2 dargestellt, sind die Abstände d₁, d₂ jeweils auf die Mittelachsen der Rohre 6, 8 bezogen.

Die Dampfaustrittsrohre 14 des Dampfverteilers 3 sind ebenfalls in Gruppen E, F zusammengefaßt und derart angeordnet, daß dem Verbindungsrohr 6 keine Austrittsöffnung eines Dampfaustrittsrohrs 14 gegenüberliegt. Mit anderen Worten: Der dem Verbindungsrohr 6 gegenüberliegende Bereich C des Dampfverteilers 3 ist frei von Dampfaustrittsrohren 14.

Während der Dampf D zunächst über die Dampfaustrittsrohre 14 auf nachfolgende und in den Wasser-Dampf-Kreislauf geschaltete (nicht dargestellte) Heizflächen verteilt wird, wird das Wasser W entweder direkt über das Wasseraustrittsrohr 10 oder über den nur optional vorgesehenen Zusatzsammler 4 in den Wasser-Dampf-Kreislauf zurückgeführt.

## Patentansprüche

1. Einrichtung zur Trennung von Wasser und Dampf eines Wasser-Dampf-Gemisches mit zwei in unterschiedlicher Höhe horizontal angeordneten und über ein Verbindungsrohr (6) miteinander verbundenen Sammlern (2, 3), wobei zusätzlich zum Verbindungsrohr (6) der unten gelegene erste Sammler (2) eine Anzahl von Eintrittsrohren (8) für das Wasser-Dampf-Gemisch sowie ein Wasseraustrittsrohr (10) für das abgetrennte Wasser (W) und der darüber liegende zweite Sammler (3) eine Anzahl von Dampfaustrittsrohr (14) für den abgetrennten Dampf (D) aufweist, **dadurch gekennzeichnet,** daß sowohl die Eintrittsrohre (8) für das Wasser-Dampf-Gemisch als auch die Dampfaustrittsrohre (14) derart angeordnet sind, daß die dem Verbindungsrohr (6) jeweils benachbarten Bereiche (C, d₂) des ersten Sammlers (2) und des zweiten Sammlers (3) frei von Rohren (8, 14) sind.

2. Einrichtung nach Anspruch 1, **dadurch gekennzeichnet**, daß jeweils mindestens vier Eintrittsrohre (8) für das Wasser-Dampf-Gemisch in einer Gruppe (A, B) zusammengefaßt sind, wobei der Abstand (d₁) zwischen den Eintrittsrohren (8) innerhalb einer Gruppe (A, B) kleiner ist als der Abstand (d₂) jedes Eintrittsrohrs (8) vom die Sammler (2, 3) verbindenden Verbindungsrohrs (6).

3. Einrichtung nach Anspruch 1 oder 2, **dadurch gekennzeichnet,** daß das oder jedes Eintrittsrohr (8) um eine obernalb der Einmündung (12) in den ersten Sammler (2) liegende Achse gebogen ist.

4. Einrichtung nach einem der Ansprüche 1 bis 3, **dadurch gekennzeichnet,** daß die Mittelachse (M) des oder jedes Eintrittsrohrs (8) an der Einmündung (12) in den ersten Sammler (2) mit der Horizontalen (H) einen Neigungswinkel (a) bildet, der kleiner oder gleich 60° ist.

5. Einrichtung nach einem der Ansprüche 1 bis 4, **gekennzeichnet durch** ein Rücklaufrohr (16), dessen eines Ende im unteren Bereich (30) des zweiten Sammlers (3) an diesen angeschlossen ist, und dessen anderes Ende an das Wasseraustrittsrohr (10) des ersten unteren Sammlers (2) angeschlossen ist.

6. Einrichtung nach einem der Ansprüche 1 bis 5, **gekennzeichnet durch** einen unterhalb des ersten Sammlers (2) horizontal angeordneten dritten Sammler (4), in den das Wasseraustrittsrohr (10) des ersten Sammlers (2) mündet.

7. Einrichtung nach Anspruch 6, **dadurch gekennzeichnet**, daß der zweite Sammler (3) und der dritte Sammler (4) über ein Rohr (16, 20) miteinander verbunden sind.

8. Einrichtung nach einem der Ansprüche 1 bis 7, **dadurch gekennzeichnet,** daß die Dampfaustrittsrohre (14) des zweiten Sammlers (3) gruppenweise zusammengefaßt sind, wobei jede Gruppe (E, F) mindestens zwei, vorzugsweise vier, Dampfaustrittsrohre (14) umfaßt.

## Claims

1. Apparatus for separating water and steam in a water-steam mixture, having two collectors (2, 3) disposed horizontally at different heights and connected together by a connecting pipe (6), while in addition to the connecting pipe (6) the first collector (2), situated at the bottom, has a number of inlet pipes (8) for the water-steam mixture and also a water outlet pipe (10) for the water (W) separated, and the second collector (3), lying thereabove, has a number of steam outlet pipes (14) for the steam (D) separated, characterized in that both the inlet pipes (8) for the water-steam mixture and the steam outlet pipes (14) are so arranged that the regions (c, d₂) of the first collector (2) and of the second collector (3) which are in each case adjacent to the connecting pipe (6) are free of pipes (8, 14).

2. Apparatus according to Claim 1, characterized in that at least four inlet pipes (8) for the water-steam mixture are in each case formed into a group (A, B), while the distance (d₁) between the inlet pipes (8) within a group (A, B) is shorter than the distance (d₂) between each inlet pipe (8) and the connecting pipe (6) connecting the collectors (2, 3).

3. Apparatus according to Claim 1 or 2, characterized in that the inlet pipe (8) or each inlet pipe (8) is curved about an axis lying above the entry (12) into the first collector (2).

4. Apparatus according to one of Claims 1 to 3, characterized in that the centre line (M) of the inlet pipe (8) or of each inlet pipe (8) at the entry (12) into the first collector (2) forms with the horizontal (H) an angle of inclination (a) which is smaller than or equal to 60°.

5. Apparatus according to one of Claims 1 to 4, characterized by a return pipe (16), one end of which is connected to the second collector (3) in the bottom region (30) of the latter, while its other end is connected to the water outlet pipe (10) of the first, bottom collector (2).

6. Apparatus according to one of Claims 1 to 5, characterized by a third collector (4) which is disposed horizontally underneath the first collector (2) and into which the water outlet pipe (10) of the first collector (2) opens out.

7. Apparatus according to Claim 6, characterized in that the second collector (3) and the third collector (4) are connected together by means of a pipe (16, 20).

8. Apparatus according to one of Claims 1 to 7, characterized in that the steam outlet pipes (14) of the second collector (3) are formed into groups, each group (E, F) comprising at least two and preferably four steam outlet pipes (14).

## Revendications

1. Installation de séparation d'eau et de vapeur d'un mélange d'eau et de vapeur, comprenant deux collecteurs (2, 3) disposés horizontalement à des niveaux différents et communiquant entre eux par un tuyau (6) de liaison, le premier collecteur (2) se trouvant en dessous comportant, en plus du tuyau (6) de liaison, un certain nombre de tuyaux (8) d'entrée du mélange d'eau et de vapeur, ainsi qu'un tuyau (10) de sortie de l'eau (W) séparée et le deuxième collecteur (3) se trouvant au-dessus comportant un certain nombre de tuyaux (4) de sortie de la vapeur (D) séparée, caractérisée en ce que tant les tuyaux (8) d'entrée du mélange d'eau et de vapeur que les tuyaux (14) de sortie de la vapeur sont disposés de façon que les régions (C) du premier collecteur (2) et du deuxième collecteur (3) respectivement voisines du tuyau (6) de liaison sont dépourvues de tuyaux (8, 14).

2. installation suivant la revendication 1, caractérisée en ce qu'au moins quatre tuyaux (8) d'entrée du mélange d'eau et de vapeur sont réunis en un groupe (A, B) la distance (d₁) entre les tuyaux (8) d'entrée dans un groupe (A, B) étant inférieure à la distance (d₂) de chaque tuyau (8) d'entrée au tuyau (6) de liaison mettant les collecteurs (2, 3) en communication.

3. Installation suivant la revendication 1 ou 2, caractérisée en ce que le tuyau (8) d'entrée ou chaque tuyau (8) d'entrée est incurvé par rapport à un axe se trouvant au-dessus de l'embouchure (12) dans le premier collecteur (2).

4. Installation suivant l'une des revendications 1 à 3, caractérisée en ce que l'axe (M) médian du tuyau (8) d'entrée ou de chaque tuyau (8) d'entrée à l'embouchure (12) dans le premier collecteur (2) fait avec l'horizontal (H) un angle (a) d'inclinaison qui est égal ou inférieur à 60°.

5. Installation suivant l'une des revendications 1 à 4, caractérisée par un tuyau (16) de retour, dont l'une des extrémités est raccordée au deuxième collecteur (3) dans la partie (30) inférieure de celui-ci et dont l'autre extrémité est raccordée au tuyau (10) de sortie d'eau du premier collecteur (2) inférieur.

6. Installation suivant l'une des revendications 1 à 5, caractérisée par un troisième collecteur (4) qui est disposé horizontalement en dessous du premier collecteur (2) et dans lequel débouche le tuyau (10) de sortie d'eau du premier collecteur (2).

7. Installation suivant la revendication (6), caractérisée en ce que le deuxième collecteur (3) et le troisième collecteur (4) communiquent l'un avec l'autre par un tuyau (16, 20).

8. Installation suivant l'une des revendications 1 à 7, caractérisée en ce que les tuyaux (14) de sortie de vapeur du deuxième collecteur (3) sont rassemblés en des groupes, chaque groupe (E, F) comportant au moins deux et, de préférence, quatre tuyaux (14) de sortie de vapeur.
